# EUROPÄISCHE PATENTSCHRIFT

(11) **EP 2 627 814 B1**
(45) Veröffentlichungstag und Bekanntmachung des Hinweises auf die Patenterteilung: **26.02.2020**
(21) Anmeldenummer: 11764213.2
(22) Anmeldetag: 05.10.2011
(51) Int. Cl.: D06F 33/02, D06F 37/30

(54) **VERFAHREN ZUM STEUERN EINES BREMSVORGANGS EINES ANTRIEBSMOTORS EINER WASCHMASCHINE SOWIE ANTRIEBSVORRICHTUNG UND WASCHMASCHINE**
METHOD FOR CONTROLLING A BRAKING OPERATION OF A DRIVE MOTOR OF A WASHING MACHINE AS WELL AS DRIVE DEVICE AND WASHING MACHINE
PROCÉDÉ POUR COMMANDER UN PROCESSUS DE FREINAGE D'UN MOTEUR D'ENTRAÎNEMENT DE LAVE-LINGE, DISPOSITIF D'ENTRAÎNEMENT ET LAVE-LINGE ASSOCIÉS

(30) Priorität: 15.10.2010 DE 102010042487
(43) Veröffentlichungstag der Anmeldung: 21.08.2013
(73) Patentinhaber: BSH Hausgeräte GmbH, 81739 München (DE)
(72) Erfinder: ALBAYRAK, Hasan, Gökcer, 13469 Berlin (DE); BÖTTGER, Torsten, 01445 Radebeul (DE); SKRIPPEK, Jörg, 14641 Wustermark (DE)
(86) Internationale Anmeldenummer: PCT/EP2011/067346
(87) Internationale Veröffentlichungsnummer: WO 2012/049042

(56) Entgegenhaltungen:
- EP-A1- 0 478 807
- DE-A1-102009 001 195
- US-A- 4 225 812
- US-A- 5 778 703
- US-A1- 2004 103 694

## Beschreibung

Die Erfindung betrifft ein Verfahren zum Steuern eines Bremsvorgangs eines Antriebsmotors, durch welchen eine Wäschetrommel einer Waschmaschine angetrieben wird. Zumindest zeitweise während des Bremsvorgangs wird ein auf Grund einer von dem Antriebsmotor induzierten elektrischen Bremsspannung zurück gespeister Bremsstrom auf einen Ohmschen Widerstand durch Schließen eines elektrischen Schalters geführt. Die Erfindung betrifft außerdem eine Antriebsvorrichtung und eine Waschmaschine, welche jeweils zum Durchführen eines solchen Verfahrens ausgebildet sind.

Es ist Stand der Technik, zum Abbremsen eines Antriebsmotors einer Waschmaschine einen Bremswiderstand in den Stromkreis der Ständerwicklungen einzukoppeln. Somit kann der Antriebsmotor aktiv abgebremst werden; die vom Antriebsmotor im Generatorbetrieb gelieferte elektrische Energie wird am Bremswiderstand in Wärme umgewandelt. Eine solche Vorgehensweise ist beispielsweise aus der Druckschrift WO 99/10584 A1 bekannt.

Im Gegenstand gemäß Druckschrift EP 1 512 785 A1 kann die beim Abbremsen der Wäschetrommel zurück gewonnene elektrische Energie entweder direkt im Zwischenkreiskondensator gespeichert oder an einem Ohmschen Bremswiderstand in Wärme umgewandelt werden. Der Bremswiderstand kann bedarfsabhängig parallel zum Zwischenkreiskondensator zugeschaltet werden.

Die EP 0 478 807 A1 zeigt einen Waschautomaten, bei dem die Einschaltdauer des Antriebsmotors durch eine Regelschaltung so angepaßt wird, daß die Motortemperatur eine bestimmte Grenze nicht überschreitet. Um die Programmdauer zu verringern, kann das Verhältnis von Einschaltdauer zu Ausschaltdauer so verändert werden, daß die Grenztemperatur möglichst schnell erreicht wird.

Der Antriebsschaltkreis einer Waschmaschine nach der US 2004/0103694 A1 ist dadurch vor Schädigung durch eine Überspannung aus dem generatorischen Betrieb des Antriebsmotors beim Bremsen geschützt, daß der Bremswiderstand mit einer thermischen Überstromabschaltung versehen ist.

Es ist Aufgabe der Erfindung, bei einem Verfahren der eingangs genannten Gattung eine Lösung aufzuzeigen, wie der Antriebsmotor während eines Bremsvorgangs vor einer Überlastung geschützt werden kann.

Diese Aufgabe wird erfindungsgemäß durch ein Verfahren, eine Antriebsvorrichtung und durch eine Waschmaschine mit den Merkmalen gemäß jeweiligem unabhängigem Patentanspruch gelöst. Vorteilhafte und bevorzugte Ausführungen der Erfindung sind Gegenstände der abhängigen Patentansprüche oder der nachfolgenden Beschreibung. Bei einem erfindungsgemäßen Verfahren wird ein Bremsvorgang eines Antriebsmotors gesteuert, durch welchen eine Wäschetrommel einer Waschmaschine angetrieben wird. Es wird zumindest zeitweise während des Bremsvorgangs ein auf Grund einer von dem Antriebsmotor induzierten elektrischen Bremsspannung zurück gespeister Bremsstrom auf einen Ohmschen Widerstand geführt, nämlich durch Schließen eines elektrischen Schalters. Es wird eine Temperatur des Antriebsmotors ermittelt, und ein Grenzwert für die Temperatur wird festgelegt. Der elektrische Schalter wird während des Bremsvorgangs derart angesteuert, dass die Temperatur des Antriebsmotors unterhalb des festgelegten Grenzwertes verbleibt.

Erfindungsgemäß wird somit während des Bremsvorgangs ein Stromfluss über den Ohmschen Widerstand derart gesteuert, dass die Temperatur des Antriebsmotors einen zuvor festgelegten Grenzwert nicht überschreitet. Die Steuerung des Stromflusses über den Widerstand bzw. die Ansteuerung des elektrischen Schalters beinhaltet bevorzugt, dass die mittlere Stromstärke des Bremsstromes und/oder eine Zeitdauer des Stromflusses und/oder ein Zeitpunkt, zu welchem der elektrische Schalter während des Bremsvorgangs geschlossen wird, abhängig von der ermittelten Temperatur des Antriebsmotors eingestellt wird/werden. Der Grenzwert für die Temperatur des Antriebsmotors kann zum Beispiel in einem Entwicklungsprozess des Antriebsmotors festgelegt und in einer Steuereinrichtung abgelegt werden.

Das erfindungsgemäße Verfahren hat den Vorteil, dass der Antriebsmotor durch Führen des Bremsstromes auf den Widerstand rasch abgebremst werden kann, ohne dass der Grenzwert für die Temperatur überschritten wird. Im Stand der Technik musste der Antriebsmotor für ungünstigste Betriebsbedingungen (Worst Case) ausgelegt werden, um während des Bremsvorgangs auftretende Temperaturspitzen aushalten zu können. Insbesondere musste der Antriebsmotor für maximale Umgebungstemperatur der Waschmaschine, für maximale Beladung der Wäschetrommel und für das längste Waschprogramm der Waschmaschine ausgelegt werden. Das erfindungsgemäße Verfahren ermöglicht, dass der Antriebsmotor zum Betrieb bei geringeren Temperaturen ausgebildet und somit kostengünstiger hergestellt werden kann. Der Grenzwert für die Temperatur kann nämlich derart festgelegt werden, dass der Antriebsmotor bei moderaten Temperaturen betrieben und somit nicht überhitzt wird. Ein weiterer Vorteil des erfindungsgemäßen Verfahrens gegenüber dem Stand der Technik besteht darin, dass der Antriebsmotor nicht auf Grund einer zu hohen Temperatur während des Bremsvorgangs abgeschaltet und ein Waschprozess somit unterbrochen werden muss. Im Stand der Technik musste der Antriebsmotor nämlich dann abgeschaltet werden, wenn seine Temperatur einen Schwellwert überschritten hat.

Die Waschmaschine weist bevorzugt einen Riemenantrieb auf, so dass die Wäschetrommel durch den Antriebsmotor über einen Riemen angetrieben wird. Hierdurch wird der Antriebsmotor beim Abbremsen thermisch wenig belastet, und er kann beim vorgegebenen Grenzwert für die Temperatur rasch abgebremst werden, ohne thermisch überlastet zu werden.

Vorzugsweise ist der Ohmsche Widerstand durch einen Phasenstrang eines Stators des Antriebsmotors gebildet, so dass der Bremsstrom über den elektrischen Schalter wieder auf den Phasenstrang geführt wird. Somit wird die während des Bremsvorgangs vom Antriebsmotor gelieferte elektrische Energie direkt am Antriebsmotor in Wärme umgewandelt, so dass es sich der Einsatz eines zusätzlichen Bremswiderstandes -wie er im Gegenstand gemäß Druckschrift EP 1 512 785 A1 parallel zum Zwischenkreiskondensator eingesetzt wird - erübrigt. Der Antriebsmotor besitzt außerdem eine deutlich höhere Wärmekapazität als ein Bremswiderstand und kann somit deutlich mehr Wärme aufnehmen. Er kann somit deutlich rascher abgebremst werden. Ist der Antriebsmotor ein mehrphasiger permanentmagneterregter Motor, zum Beispiel ein permanentmagneterregter Synchronmotor beziehungsweise ein bürstenloser Gleichstrommotor, so können die Phasenstränge paarweise oder alle zumindest zeitweise während des Bremsvorgangs des Stators miteinander kurzgeschlossen werden und der Bremsstrom auf die Phasenstränge geführt werden. Es ist vorteilhaft, wenn zum Koppeln der Phasenstränge miteinander bereits in einem Wechselrichter beziehungsweise Inverter vorhandene elektrische Schalter verwendet werden.

Also kann der Ohmsche Widerstand, auf welchen der Bremsstrom während des Bremsvorgangs geführt wird, durch den Phasenstrang des Stators beziehungsweise seinen Ohmschen Widerstand gebildet sein. Ein Widerstandswert einer Statorwicklung kann zum Beispiel in einem Wertebereich von 0,5 Ω bis 3 Ω liegen; er kann zum Beispiel 1 Ω betragen.

Die aktuelle Temperatur des Antriebsmotors kann vor dem Einleiten des Bremsvorgangs ermittelt werden, und ein zeitlicher Verlauf einer Drehzahl des Antriebsmotors für den Bremsvorgang kann vor dem Einleiten des Bremsvorgangs abhängig von der Temperatur vorbestimmt werden. Es wird somit auf einfache Weise - insbesondere ohne viel Steuer- oder Regelaufwand während des Bremsvorgangs - bereits vor dem Start des Bremsvorgangs dafür gesorgt, dass die Temperatur des Antriebsmotors den festgelegten Grenzwert während des Bremsvorgangs nicht überschreitet. Beim Vorbestimmen des Verlaufs der Drehzahl kann es sich zum Beispiel um Festlegen einer mittleren Verzögerung und/oder eines zeitlichen Verlaufs der Verzögerung des Antriebsmotors handeln. Insbesondere zu Beginn des Bremsvorgangs - das heißt unmittelbar nach Einleiten des Bremsvorgangs - können relativ hohe Temperaturwerte des Antriebsmotors auftreten, so dass die Verzögerung des Antriebsmotors zumindest für den Beginn des Bremsvorgangs abhängig von der ermittelten Temperatur vorbestimmt werden kann.

Ergänzend oder alternativ kann der Verlauf der Drehzahl auch während des Bremsvorgangs abhängig von der jeweils augenblicklichen Temperatur des Antriebsmotors kontinuierlich geregelt werden. Man würde zum Beispiel bei einer relativ schnell ansteigenden - sich dem Grenzwert annähernden - Temperatur des Antriebsmotors seine Verzögerung deutlich erniedrigen. Demgegenüber kann bei einer relativ moderat ansteigenden Temperatur des Antriebsmotors die Verzögerung situationsgerecht erhöht werden. Die kontinuierliche Regelung des Verlaufs der Drehzahl abhängig von der jeweils augenblicklichen Temperatur des Antriebsmotors hat den Vorteil, dass während des Bremsvorgangs kontinuierlich überwacht wird, ob die Temperatur des Antriebsmotors unterhalb des festgelegten Grenzwertes liegt. Durch entsprechende Ansteuerung des elektrischen Schalters und eine damit verbundene Steuerung des Bremsstromes kann somit auch die jeweils augenblickliche Temperatur des Antriebsmotors geregelt werden.

In einer Ausführungsform ist vorgesehen, dass vor dem Einleiten des Bremsvorgangs die Temperatur des Antriebsmotors für den Bremsvorgang geschätzt wird und der elektrische Schalter abhängig von der geschätzten Temperatur angesteuert wird. Insbesondere kann vor dem Einleiten des Bremsvorgangs ein Maximalwert der Temperatur für den Bremsvorgang geschätzt werden. Bei dieser Ausführungsform wird bevorzugt ein zeitlicher Verlauf der Drehzahl des Antriebsmotors für den Bremsvorgang vor dessen Einleiten abhängig von der geschätzten Temperatur, insbesondere abhängig von dem geschätzten Maximalwert, vorbestimmt. Mit anderen Worten kann eine solche Temperatur des Antriebsmotors noch vor dem Einleiten des Bremsvorgangs ermittelt werden, die sich voraussichtlich während des Bremsvorgangs einstellen könnte. Durch eine solche Vorhersage der Temperatur kann der zeitliche Verlauf der Drehzahl bzw. Verzögerung des Antriebsmotors bereits vor dem Einleiten des Bremsvorgangs zuverlässig vorbestimmt werden, ohne das der festgelegte Grenzwert für die Temperatur überschritten wird. Es können auch Temperaturwerte für unterschiedliche Verläufe der Drehzahl bzw. unterschiedliche Verzögerungswerte für den Bremsvorgang vorhergesagt und vor dem Einleiten des Bremsvorgangs miteinander verglichen werden. Dann kann ein solcher Verlauf der Drehzahl bzw. ein solcher Verlauf der Verzögerung für den Bremsvorgang vorbestimmt werden, welcher für eine maximal mögliche Verzögerung des Antriebsmotors sorgt, ohne dass seine Temperatur den festgelegten Grenzwert überschreitet. Eine solche Vorgehensweise hat den Vorteil, dass der Antriebsmotor einerseits rasch abgebremst und andererseits thermisch nicht überlastet wird.

Also wird in einer Ausführungsform der elektrische Schalter derart während des Bremsvorgangs angesteuert, dass unter Berücksichtigung des Grenzwertes für die Temperatur der Antriebsmotor mit einer maximal möglichen Verzögerung abgebremst wird. Auf diesem Wege wird die Zeitdauer des Bremsvorgangs auf ein Minimum reduziert, ohne dass der Grenzwert für die Temperatur des Antriebsmotors überschritten wird.

Der Bremsvorgang kann zwischen zwei nacheinander folgenden Schleudergängen des Antriebsmotors durchgeführt werden. Dann kann eine Zeitdauer zwischen den Schleudergängen in Abhängigkeit von der ermittelnden - insbesondere während des Bremsvorgangs ermittelten - Temperatur des Antriebsmotors eingestellt werden. Die Zeitdauer zwischen den Schleudergängen wird insbesondere derart eingestellt, dass die Temperatur des Antriebsmotors weder während des späteren Schleudergangs noch während eines dem späteren Schleudergang folgenden Bremsvorgangs den Grenzwert überschreitet. Also wird die Zeitdauer so eingestellt, dass sich nach dem früheren Schleudergang die Temperatur des Antriebsmotors genug erholen kann. Somit kann im späteren Schleudergang der Antriebsmotor zum Beispiel auf eine vorbestimmte Schleuderdrehzahl beschleunigt und dann wieder abgebremst werden, ohne dass der Grenzwert für die Temperatur überschritten wird. Die Zeitdauer zwischen den Schleudergängen kann auch länger als der tatsächliche Bremsvorgang sein, das heißt der Antriebsmotor kann zunächst auf eine gewünschte Drehzahl - insbesondere vollständig auf Null U/min - abgebremst werden, und der spätere Schleudergang kann erst nach dem Abbremsen des Antriebsmotors eingeleitet werden.

Wird die Temperatur des Antriebsmotors vor dem Einleiten des Bremsvorgangs - zum Beispiel bei einer Schleuderdrehzahl des Antriebsmotors - ermittelt, so kann ein Zeitpunkt des Einleitens des Bremsvorgangs abhängig von dieser Temperatur festgelegt werden. Somit kann zum Beispiel die Zeitdauer eines Schleudergangs abhängig von der jeweils augenblicklichen Temperatur des Antriebsmotors variiert werden, nämlich derart, dass der Grenzwert für die Temperatur des Antriebsmotors weder während des Schleudergangs noch während des Bremsvorgangs überschritten wird. Insbesondere kann der Bremsvorgang dann eingeleitet werden, wenn die Temperatur des Antriebsmotors im Schleuderbetrieb einen Schwellwert kleiner als der Grenzwert überschreitet. Dieser Schwellwert kann so gewählt werden, dass ein während des Bremsvorgangs auftretendes Maximum der Temperatur kleiner als der festgelegte Grenzwert ist.

Prinzipiell kann die Temperatur des Antriebsmotors mit einem Sensor gemessen werden. Es hat sich jedoch als besonders vorteilhaft herausgestellt, wenn die Temperatur des Antriebsmotors mittels einer Steuereinrichtung, durch welche der elektrische Schalter und der Antriebsmotor angesteuert werden, mit Hilfe eines in der Steuereinrichtung abgelegten Kennfeldes ermittelt und/oder mit Hilfe einer in der Steuereinrichtung abgelegten mathematischen Formel berechnet wird. Die Waschmaschine kommt somit ohne einen zusätzlichen Temperatursensor aus. Zum Beispiel kann die Temperatur des Antriebsmotors abhängig von seinen bekannten Parametern, wie zum Beispiel einem Wicklungswiderstand der Statorwicklung beziehungsweise dem Widerstand des Phasenstranges bei einer festen Temperatur und/oder einer Polpaarzahl. Die Ermittlung der Temperatur des Antriebsmotors kann auch unter Berücksichtigung von Messwerten für einen Strangstrom des Antriebsmotors und/oder von Messwerten für eine Zwischenkreisspannung des Spannungszwischenkreises und/oder von Werten für eine Strangspannung erfolgen. Insbesondere bei einem mehrphasigen Antriebsmotor, wie vorzugsweise einem permanentmagneterregten Synchronmotor bzw. bürstenlosen Gleichstrommotor, werden der Strangstrom und die Zwischenkreisspannung ohnehin in der Regel gemessen, nämlich durch eine Steuereinrichtung. Auch die Strangspannung, die zwischen den Phasensträngen des Antriebsmotors angelegt wird, ist in der Regel in der Steuereinrichtung bekannt. Es kann somit ohne viel Aufwand eine beim Abbremsen des Antriebsmotors von diesem gelieferte elektrische Leistung und daraus die Temperatur des Antriebsmotors ermittelt werden. Also ist in einer Ausführungsform der Antriebsmotor ein mehrphasiger Antriebsmotor, insbesondere ein permanentmagneterregter Synchronmotor bzw. bürstenloser Gleichstrommotor. Ein solcher Antriebsmotor kann auf technisch einfach Weise rasch abgebremst werden, nämlich durch Führen des Bremsstromes auf den Ohmschen Widerstand.

Zur Erfindung gehört auch eine Antriebsvorrichtung für eine Wäschetrommel einer Waschmaschine. Die Antriebsvorrichtung umfasst einen Antriebsmotor zum Antreiben der Wäschetrommel sowie eine Steuereinrichtung zum Ansteuern des Antriebsmotors, die dazu ausgelegt ist, zumindest zeitweise während eines Bremsvorgangs des Antriebsmotors einen auf Grund einer von dem Antriebsmotor induzierten elektrischen Bremsspannung zurück gespeisten Bremsstrom auf einen Ohmschen Widerstand durch Schließen eines elektrischen Schalters zu führen. In der Antriebsvorrichtung ist eine Temperatur des Antriebsmotors ermittelbar, und ein Grenzwert für die Temperatur ist in der Steuereinrichtung festgelegt. Die Steuereinrichtung ist dazu ausgelegt, den elektrischen Schalter derart während des Bremsvorgangs anzusteuern, dass die Temperatur des Antriebsmotors unterhalb des festgelegten Grenzwertes verbleibt. Vorzugsweise ist der Widerstand, auf welchen der Bremsstrom geführt wird, ein Ohmscher Widerstand eines Phasenstranges des Antriebsmotors.

Die Erfindung umfasst auch eine Waschmaschine mit einer solchen Antriebsvorrichtung.

Die mit Bezug auf das erfindungsgemäße Verfahren vorgestellten bevorzugten Ausführungsformen und deren Vorteile gelten entsprechend für die erfindungsgemäße Antriebsvorrichtung sowie die erfindungsgemäße Waschmaschine und umgekehrt.

Weitere Vorteile der Erfindung ergeben sich aus den Ansprüchen, den Figuren der Zeichnung und der nachfolgenden Figurenbeschreibung. Alle vorstehend in der Beschreibung genannten Merkmale und Merkmalskombinationen sowie die nachfolgend genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar.

Die Erfindung wird nun anhand einzelner bevorzugter Ausführungsbeispiele näher erläutert, wie auch unter Bezugnahme auf die Figuren der beigefügten Zeichnung. Es zeigen:
- Fig. 1: in schematischer Darstellung eine Waschmaschine gemäß einer Ausführungsform der Erfindung; und
- Fig. 2: beispielhafte zeitliche Verläufe einer Temperatur und einer Drehzahl eines Antriebsmotors der Waschmaschine in einem Schleuderbetrieb, wobei anhand der Verläufe ein Verfahren gemäß einer Ausführungsform näher erläutert wird.

Eine in Fig. 1 in schematischer Darstellung gezeigte Waschmaschine 1 umfasst eine Antriebsvorrichtung 2, die zum mechanischen Antreiben einer in der Waschmaschine 1 angeordneten Wäschetrommel 3 dient. In der Wäschetrommel 3 befinden sich Wäschestücke 4, die durch die Waschmaschine 1 gewaschen werden. Die Antriebsvorrichtung 2 umfasst einen Antriebsmotor 5 sowie eine Schaltungsanordnung 6 zum Betreiben des Antriebsmotors 5. Der Antriebsmotor 5 ist im Ausführungsbeispiel ein bürstenloser Gleichstrommotor bzw. ein permanentmagneterregter Synchronmotor und umfasst drei Phasenstränge 7, 8, 9. Der Phasenstrang 7 ist mit einem ersten Anschluss 10 des Antriebsmotors 5 elektrisch verbunden; der Phasenstrang 8 ist mit einem zweiten Anschluss 11 des Antriebsmotors 5 verbunden, und der Phasenstrang 9 ist mit einem dritten elektrischen Anschluss 12 des Antriebsmotors 5 verbunden.

Die Schaltungsanordnung 6 umfasst einen Schaltungseingang 13 mit einem ersten und einem zweiten Eingangsanschluss 14, 15, zwischen denen eine elektrische Versorgungswechselspannung U_{V} anliegt. Die Versorgungswechselspannung U_{V} ist von einem elektrischen Versorgungsnetz bereitgestellt.

Die Schaltungsanordnung 6 weist außerdem drei Ausgangsanschlüsse 16, 17, 18 auf. Der erste Ausgangsanschluss 16 ist mit dem ersten Anschluss 10 des Antriebsmotors 5 verbunden, der zweite Ausgangsanschluss 17 ist mit dem zweiten Anschluss 11 des Antriebsmotors 5 verbunden, und der dritte Ausgangsanschluss 18 ist mit dem dritten Anschluss 12 des Antriebsmotors 5 verbunden.

Mit den Eingangsanschlüssen 14, 15 ist ein in Fig. 1 lediglich schematisch dargestelltes Netzteil 19 gekoppelt, dass - wie aus Fig. 1 hervorgeht - einen Brückengleichrichter aufweisen kann. Das Netzteil 19 kann aber auch andere Komponenten umfassen, wie insbesondere ein Netzfilter und dergleichen. Das Netzteil 19 stellt zwischen seinen Ausgangsanschlüssen 20, 21 eine elektrische Zwischenkreisgleichspannung U_{Z} bereit. Dabei ist an dem Ausgangsanschluss 21 ein Bezugspotential B bereitgestellt. Zwischen den Ausgangsanschlüssen 20, 21 des Netzteils 19, also parallel zum Netzteil 19, ist ein Zwischenkreiskondensator 22 geschaltet. Also liegt die vom Netzteil 19 bereitgestellte Zwischenkreisgleichspannung U_{Z} an dem Zwischenkreiskondensator 22 an.

Parallel zum Zwischenkreiskondensator 22 ist ein Spannungsteiler 23 geschaltet, der im Ausführungsbeispiel zwei Ohmsche Widerstände 24 aufweist. Zwischen den Widerständen 24 liegt ein Knotenpunkt 25, an welchem eine Spannung U_{S} abgegriffen werden kann, nämlich bezüglich des Bezugspotentials B. Die Amplitude der durch den Spannungsteiler 23 bereitgestellten Spannung U_{S} stellt ein Maß für die Amplitude der Zwischenkreisgleichspannung U_{Z} dar.

Parallel zu dem Netzteil 19, dem Zwischenkreiskondensator 22 und dem Spannungsteiler 23 ist ein Wechselrichter bzw. ein Inverter 26 geschaltet. Der Wechselrichter 26 umfasst einen ersten Schaltungszweig 27, einen zweiten Schaltungszweig 28 und einen dritten Schaltungszweig 29. Der erste, der zweite und der dritten Schaltungszweig 27, 28, 29 sind einerseits mit dem Ausgangsanschluss 20 des Netzteils 19 und andererseits mit dem Bezugspotential B bzw. dem Ausgangsanschluss 21 des Netzteils 19 gekoppelt. Der erste Schaltungszweig 27 umfasst zwei elektrische Schalter 30, 31; ein zwischen den elektrischen Schaltern 30, 31 liegender Knotenpunkt 32 ist mit dem ersten Ausgangsanschluss 16 der Schaltungsanordnung 6 gekoppelt. Der zweite Schaltungszweig 28 weist entsprechend zwei elektrische Schalter 33, 34 auf; ein zwischen den elektrischen Schaltern 33, 34 liegender Knotenpunkt 35 ist mit dem zweiten Ausgangsanschluss 17 der Schaltungsanordnung 6 gekoppelt. Entsprechend weist der dritte Schaltungszweig 29 zwei elektrische Schalter 36, 37 auf; ein zwischen den elektrischen Schaltern 36, 37 liegender Knotenpunkt 38 ist mit dem dritten Ausgangsanschluss 18 der Schaltungsanordnung 6 und somit mit dem dritten Anschluss 12 des Antriebsmotors 5 gekoppelt. Die elektrischen Schalter 30, 31, 33, 34, 36, 37 sind im Ausführungsbeispiel Bipolartransistoren mit isolierten Gate-Elektroden (IGBT).

Die Schaltungsanordnung 6 umfasst außerdem eine Steuereinrichtung 39, die im Ausführungsbeispiel einen Mikroprozessor und/oder einen Mikrokontroller aufweisen kann. Die Steuereinrichtung 39 dient zum Ansteuern des Wechselrichters 26, und genauer gesagt der elektrischen Schalter 30, 31, 33, 34, 36, 37.

Durch entsprechende Ansteuerung des Wechselrichters 26 kann die Steuereinrichtung 39 die Drehzahl des Antriebsmotors 5 und somit die Drehzahl der Wäschetrommel 3 steuern und/oder regeln. Die Steuereinrichtung 39 kann auch die Zwischenkreisgleichspannung U_{Z} messen, nämlich abhängig von der durch den Spannungsteiler 23 bereitgestellten elektrischen Spannung U_{S}. Die Steuereinrichtung 39 ist mit dem Knotenpunkt 25 des Spannungsteilers 23 gekoppelt. Also erfasst die Steuereinrichtung 39 die Spannung U_{S} und kann somit auf die Zwischenkreisgleichspannung U_{Z} rückschließen.

Um den Antriebsmotor anzusteuern, werden jeweils eine elektrische Wechselspannung U₁₂, U₂₃, U₁₃ zwischen den Anschlüssen 10 und 11 bzw. 11 und 12 bzw. 10 und 12, also an die Phasenstränge 7, 8, 9 des Antriebsmotors 5 angelegt. Die jeweiligen Amplituden dieser Spannungen U₁₂, U₂₃, U₁₃ sind der Steuereinrichtung 39 bekannt; sie erfasst nämlich die Zwischenkreisgleichspannung U_{Z} und steuert den Wechselrichter 26 an.

Die Steuereinrichtung 39 erfasst auch Strangströme I₁, I₂, I₃, die über die Phasenstränge 7, 8, 9 des Antriebsmotors 5 fließen. Dazu ist die Steuereinrichtung 39 mit einem zwischen dem elektrischen Schalter 31 und einem in Serie dazu geschalteten Ohmschen Widerstand 40 liegenden Knotenpunkt 41 des ersten Schaltungszweiges 27 gekoppelt. Die Steuereinrichtung 39 ist auch mit einem Knotenpunkt 42 gekoppelt, der zwischen dem elektrischen Schalter 34 und einem in Serie dazu geschalteten Ohmschen Widerstand 43 im zweiten Schaltungszweig 28 angeordnet ist. Des Weiteren ist die Steuereinrichtung 39 mit einem Knotenpunkt 44 gekoppelt, der zwischen dem elektrischen Schalter 37 und einem in Serie dazu geschalteten Ohmschen Widerstand 45 im dritten Schaltungszweig 29 angeordnet ist. Also kann die Steuereinrichtung 39 die an den Widerständen 40, 43, 45 abfallenden jeweiligen Spannungen abgreifen und somit die jeweilige Stromstärke der Strangströme I₁, I₂, I₃ erfassen, die über die Phasenstränge 7, 8, 9 des Antriebsmotors 5 fließen.

Vorliegend gilt das Interesse einem Schleuderbetrieb der Waschmaschine 1 in welchem der Antriebsmotor 5 auf hohe Schleuderdrehzahlen beschleunigt wird. Die Waschmaschine 1 umfasst einen Riemenantrieb, das heißt der Antriebsmotor 5 ist über einen Riemen mit einer vorbestimmten Übersetzung mit der Wäschetrommel 3 verbunden. Zum Beispiel kann die Übersetzung etwa 10 betragen. Dies bedeutet, dass die Drehzahl des Antriebsmotors 5 Zehn mal so hoch wie die Drehzahl der Wäschetrommel 3 ist. Wird die Wäschetrommel 3 auf eine Drehzahl von 1000 U/min beschleunigt, so beträgt die Drehzahl des Antriebsmotors 5 etwa 10.000 U/min. Ein Schleuderbetrieb ist bekanntlich in mehrere Schleudergänge unterteilt, in denen der Antriebsmotor 5 jeweils auf eine vorbestimmte Schleuderdrehzahl beschleunigt und dann wieder auf eine geringere Drehzahl, insbesondere auf Null U/min, abgebremst wird. Ein Verfahren gemäß einer Ausführungsform betreffend die Steuerung eines Bremsvorgangs im Schleuderbetrieb wird nachfolgend näher beschrieben.

Um den Antriebsmotor 5 rasch abzubremsen, können während eines Bremsvorgang die elektrischen Schalter 31, 34, 37 (die unteren Schalter des Wechselrichters 26) angesteuert werden, und zwar paarweise oder alle geschlossen werden. Dann wird ein auf Grund einer vom Antriebsmotor 5 induzierten Bremsspannung fließender Bremsstrom I_{B} gezielt auf die Phasenstränge 7, 8, 9 des Antriebsmotors 5 zurück geführt bzw. er verbleibt in dem jeweiligen Stromkreis der Phasenstränge 7, 8, 9. Die vom Antriebsmotor 5 während des Bremsvorgangs gelieferte elektrische Energie wird dann an einem Ohmschen Widerstand der Phasenstränge 7, 8, 9 in Wärme umgewandelt. Die elektrischen Schalter 31, 34, 37 können dabei mit einer Frequenz von zum Beispiel 16 kHz geschaltet werden; der Tastgrad (Duty Cycle), welcher das Verhältnis der Zeitdauer, während welcher die elektrischen Schalter 31, 34, 37 geschlossen sind, zu Periodendauer angibt, kann hier durch die Steuereinrichtung 39 beliebig eingestellt werden.

Durch die Ansteuerung der elektrischen Schalter 31, 34, 37 während des Bremsvorgangs werden die Phasenstränge 7, 8, 9 quasi miteinander beziehungsweise gegen das Bezugspotential B kurzgeschlossen. Es wird somit die Tatsache zu Nutze gemacht, dass im Gegensatz zu Universal- oder Asynchronmotoren das Magnetfeld bei einem permanentmagneterregten Synchronmotor durch Permanentmagnete im Rotor erzeugt wird und das Magnetfeld bzw. das Erregerfeld damit nicht abschaltbar, sondern permanent wirksam ist. Werden die Wicklungen des Stators, also die Phasensträngen 7, 8, 9, kurzgeschlossen, wird in dieser Wicklung durch die rotatorische Bewegung und das Magnetfeld des Rotors weiterhin eine elektrische Bremsspannung induziert, und es fließt ein Bremsstrom I_{B} (Kurzschlussstrom). Da dem Antriebsmotor 5 beim Kurzschließen der Phasenstränge 7, 8, 9 des Stators keine elektrische Energie mehr zu oder von diesem abgeführt wird - die elektrischen Schalter 30, 33, 36 bleiben geöffnet - muss nach dem Energieerhaltungssatz die gesamte kinetische Energie des rotierenden Antriebsmotors 5 und der Wäschetrommel 3 sowie der Wäschestücke 4 in Ohmsche Verlustenergie, das heißt in Wärme in den Phasensträngen 7, 8, 9, umgewandelt werden. Durch eine solche Vorgehensweise wird der Vorteil erzielt, dass die Wäschetrommel 3 mit deutlich größerer Verzögerung als bei einem natürlichen Auslauf, das heißt beim Leerlauf, abgebremst werden kann.

Da die Energie an dem Ohmschen Widerstand der Phasenstränge 7, 8, 9 in Wärme umgewandelt wird, kann sich die Temperatur des Antriebsmotors 5, und genauer gesagt seines Stators, während des Bremsvorgangs deutlich erhöhen. Im Ausführungsbeispiel wird die jeweils augenblickliche Temperatur des Antriebsmotors 5 deshalb durch die Steuereinrichtung 39 berechnet. Und zwar kann die Steuereinrichtung 39 die Temperatur des Antriebsmotors 5 abhängig von den Messwerten für die Strangströme I₁, I₂, I₃ bzw. für den Bremsstrom I_{B}, wie auch abhängig von den Messwerten für die Zwischenkreisgleichspannung U_{Z} sowie von den Werten der Strangspannungen U₁₂, U₂₃, U₁₃ berechnet. Dabei kann die Steuereinrichtung 39 auch die Beladung der Wäschetrommel 3, das heißt das Gewicht der Wäschestücke 4, wie auch den Ohmschen Widerstand der Phasenstränge 7, 8, 9 berücksichtigen. Die Berechnung der Temperatur kann zum Beispiel derart erfolgen, dass zunächst die elektrische Leistung - sei diese eine durch den Antriebsmotor 5 aufgenommene oder vom Antriebsmotor 5 gelieferte Leistung - und aus dieser elektrischen Leistung die Temperatur berechnet wird.

In der Steuereinrichtung 39 ist darüber hinaus ein maximaler Grenzwert für die Temperatur abgelegt, und die Steuereinrichtung 39 steuert die Schalter 31, 34, 37 derart während des Bremsvorgangs an, dass die Temperatur des Antriebsmotors 5 den festgelegten Grenzwert nicht überschreitet. Der Grenzwert für die Temperatur kann in der Steuereinrichtung 39 bereits im Entwicklungsprozess der Antriebsvorrichtung 2 abgelegt werden, nämlich beispielsweise in einem Speicher der Steuereinrichtung 39.

Bezug nehmend nunmehr auf Fig. 2 wird ein möglicher Verlauf eines Schleuderbetriebs der Waschmaschine 1 näher beschrieben. Fig. 2 zeigt in ihrem oberen Teil einen zeitlichen Verlauf einer Temperatur T des Antriebsmotors 5 während des Schleuderbetriebs. In ihrem unteren Teil zeigt Fig. 2 einen zeitlichen Verlauf einer Drehzahl n des Antriebsmotors 5 während des Schleuderbetriebs. Auf den X-Achsen ist jeweils die Zeit t aufgetragen. Der festgelegte Grenzwert für die Temperatur T ist mit T_{G} bezeichnet.

Zu einem Zeitpunkt t₀ beginnt der Schleuderbetrieb. Der Antriebsmotor 5 wird auf einen ersten Drehzahlwert n₁ beschleunigt, er erreicht die Drehzahl n₁ zu einem Zeitpunkt t₁. Zwischen dem Zeitpunkt t₁ und einem weiteren Zeitpunkt t₂ wird der Antriebsmotor 5 mit konstanter Drehzahl n₁ betrieben. Zwischen dem Zeitpunkt t₂ und einem weiteren Zeitpunkt t₃ wird der Antriebsmotor 5 auf einen zweiten Drehzahlwert n₂ beschleunigt und bei diesem Drehzahlwert n₂ bis zu einem Zeitpunkt t₄ betrieben.

Während eines Zeitintervalls zwischen t₀ und t₄ steigt die Temperatur T des Antriebsmotors 5 an, nämlich zunächst mit einer relativ großen und dann immer kleiner werdenden Steigung. Zum Zeitpunkt t₀ beträgt die Temperatur T des Antriebsmotors 5 T₀, was zum Beispiel einer Umgebungstemperatur der Waschmaschine 1 oder einem Referenzwert entspricht. Zum Zeitpunkt t₄ erreicht die Temperatur T einen Wert von T₁. Während des Zeitintervalls von t₀ bis t₄ steigt also die Temperatur T um ΔT₁ an.

Während des Schleudergangs des Antriebsmotors 5 von t₀ bis t₄ berechnet die Steuereinrichtung 39 die jeweils momentane Temperatur T des Antriebsmotors 5. Vor dem Zeitpunkt t₄ berechnet die Steuereinrichtung 39 auch die Temperatur T des Antriebsmotors 5 für einen nachfolgenden Bremsvorgang nach dem Zeitpunkt t₄. Dies bedeutet, dass die Steuereinrichtung 39 noch vor Einleiten des Bremsvorgangs eine Vorhersage über die Temperatur T trifft, die sich während des Bremsvorgangs einstellen könnte. In der Regel tritt ein Maximum der Temperatur T unmittelbar nach Einleiten des Bremsvorgangs auf, was aus dem Verlauf der Temperatur T gemäß Fig. 2 hervorgeht. Die Steuereinrichtung 39 berechnet vor dem Zeitpunkt t₄ einen Maximalwert Tₘₐₓ₁ der Temperatur T. Und zwar berechnet die Steuereinrichtung 39 den Maximalwert Tₘₐₓ₁ zunächst für eine maximale Verzögerung des Antriebsmotors 5, das heißt für einen Tastgrad von 100% bei der Ansteuerung der elektrischen Schalter 31, 34, 37. Überschreitet dieser Maximalwert Tₘₐₓ₁ den Grenzwert T_{G}, so berechnet die Steuereinrichtung 39 einen Maximalwert Tₘₐₓ₁ für einen geringeren Tastgrad und somit für eine geringere Verzögerung des Antriebsmotors 5. Ist dieser neue geschätzte Maximalwert Tₘₐₓ₁ nun kleiner als der Grenzwert T_{G}, so wird der ihm zugeordnete Verlauf der Verzögerung bzw. der Drehzahl n für den bevorstehenden Bremsvorgang gewählt. Die Steuereinrichtung 39 überprüft also noch vor dem Zeitpunkt t₄, für welchen Verlauf der Drehzahl n der jeweils berechnete Maximalwert Tₘₐₓ₁ noch kleiner als der festgelegte Grenzwert T_{G} ist. Der Grenzwert T_{G} kann zum Beispiel um 110 K größer als der Referenzwert T₀ sein.

Stellt die Steuereinrichtung 39 fest, dass der vorausgesagte Maximalwert Tₘₐₓ₁ kleiner als der Grenzwert T_{G} ist, so legt sie bereits vor dem Zeitpunkt t₄ die Verzögerung des Antriebsmotors 5 für den nachfolgenden Bremsvorgang fest. Und zwar bestimmt die Steuereinrichtung 39 vor dem Zeitpunkt t₄ einen zeitlichen Verlauf der Verzögerung bzw. der Drehzahl n des Antriebsmotors 5 vor. Die Steuereinrichtung 39 legt dabei eine maximal mögliche Verzögerung fest, bei welcher der Grenzwert T_{G} nicht überschritten wird.

Das Vorbestimmen des Verlaufs der Drehzahl n bzw. der Verzögerung kann auch abhängig von der momentanen - vor dem Einleiten des Bremsvorgangs ermittelten - Temperatur T erfolgen. Dies kann so aussehen, dass eine mittlere Verzögerung des Antriebsmotors 5 dann auf etwa 90 U/min/s gesetzt wird, wenn die momentane Temperatur T kleiner als T₀ + 100 K ist, das heißt den Referenzwert T₀ nicht um 100 K überschreitet. Die mittlere Verzögerung kann auf etwa 70 U/min/s gesetzt werden, wenn vor dem Einleiten des Bremsvorgangs die Temperatur T den Wert T₀ + 100 K überschreitet. Die mittlere Verzögerung kann weiterhin auf etwa 65 U/min/s reduziert werden, wenn vor dem Einleiten des Bremsvorgangs die Temperatur T den Wert T₀ + 105 K überschreitet. Überschreitet die Temperatur T den Wert T₀ + 110 K, so kann der Antriebsmotor 5 abgeschaltet werden.

Zum Zeitpunkt t₄ wird der Bremsvorgang eingeleitet. Die Temperatur T erreicht zu einem Zeitpunkt t₅ den Maximalwert Tₘₐₓ₁, um dann wieder zu sinken. Zwischen dem Zeitpunkt t₄ und einem Zeitpunkt t₆ wird der Antriebsmotor 5 abgebremst, nämlich vollständig auf Drehzahl n = 0 U/min. Zum Zeitpunkt t₆ steht somit der Antriebsmotor 5 still. Der eigentliche Bremsvorgang des Antriebsmotors 5 ist beendet. Ein weiterer Schleudergang bzw. Beschleunigungsvorgang des Antriebsmotors 5 wird jedoch zum Zeitpunkt t₆ noch nicht eingeleitet. Die Steuereinrichtung 39 wartet, bis sich die Temperatur T des Antriebsmotors 5 erholt und beispielsweise auf einen vorgegebenen Wert T₁₀ sinkt. Die Steuereinrichtung 39 kann somit eine Zeitdauer Δt₁ zwischen zwei nacheinander folgenden Schleudergängen des Antriebsmotors 5 einstellen, nämlich abhängig von der während dieser Zeit berechneten Temperatur T des Antriebsmotors 5. Nach Ablauf der Zeitdauer Δt₁ nach dem Zeitpunkt t₄ leitet die Steuereinrichtung 39 einen weiteren Schleudergang des Antriebsmotors 5 ein, nämlich zu einem Zeitpunkt t₇. Wie beim ersten Schleudergang wird der Antriebsmotor 5 auch im zweiten Schleudergang zunächst auf den ersten Drehzahlwert n₁ und dann auf den zweiten Drehzahlwert n₂ beschleunigt, um dann zu einem Zeitpunkt t₈ wieder abgebremst zu werden. Während eines Zeitintervalls von t₇ bis t₈ steigt die Temperatur T des Antriebsmotors 5 an, nämlich von dem Wert T₁₀ auf einen Wert T₂ = T₀ + ΔT₂. Die Steuereinrichtung 39 ermittelt die Temperatur T und berechnet noch vor dem Zeitpunkt t₈ einen Maximalwert Tₘₐₓ₂ für den nachfolgenden Bremsvorgang des Antriebsmotors 5. Die Steuereinrichtung 39 legt einen Verlauf der Verzögerung bzw. der Drehzahl n des Antriebsmotors 5 für den nachfolgenden Bremsvorgang fest, nämlich so, dass der Maximalwert Tₘₐₓ₂ kleiner als der Grenzwert T_{G} ist. Zum Beispiel kann die Steuereinheit 39 unter Berücksichtigung des Grenzwertes T_{G} eine maximale Verzögerung für den Antriebsmotor 5 festlegen. Zum Zeitpunkt t₈ wird der Bremsvorgang eingeleitet, und die Temperatur T des Antriebsmotors 5 erreicht den Maximalwert Tₘₐₓ₂ und dann sinkt. Der Antriebsmotor 5 wird abgebremst, nämlich vollständig auf die Drehzahl n von 0 U/min. Zu einem Zeitpunkt t₉ steht der Antriebsmotor 5 still. Zum Zeitpunkt t₉ ist somit der Bremsvorgang beendet. Die Temperatur T des Antriebsmotors 5 kann sich jedoch weiter erholen, nämlich bis zu einem weiteren Zeitpunkt t₁₀, zu welchem ein weiterer Schleudergang des Antriebsmotors 5 eingeleitet wird. Eine Zeitdauer Δt₂ zwischen den Schleudergängen des Antriebsmotors 5 wird durch die Steuereinrichtung 39 abhängig von der während dieser Zeitdauer Δt₂ erfassten Temperatur T des Antriebsmotors 5 eingestellt. Und zwar kann der dritte Schleudergang des Antriebsmotors 5 dann eingeleitet werden, sobald die Temperatur T des Antriebsmotors 5 auf einen Wert T₂₀ sinkt.

Zum Zeitpunkt t₁₀ beginnt der dritte Schleudergang des Antriebsmotors 5, in welchem er zunächst auf den ersten Drehzahlwert n₁ und dann auf den zweiten Drehzahlwert n₂ beschleunigt wird. Zu einem Zeitpunkt t₁₁ soll ein Bremsvorgang eingeleitet werden. Während eines Zeitintervalls von t₁₀ bis t₁₁ steigt die Temperatur T des Antriebsmotors 5 an, nämlich von T₂₀ auf T₃ = T₀ + ΔT₃. Vor dem Zeitpunkt t₁₁ ermittelt die Steuereinrichtung 39 die aktuelle Temperatur des Antriebsmotors 5 und berechnet auch einen Maximalwert Tₘₐₓ₃, auf welchen die Temperatur T des Antriebsmotors 5 in einem nachfolgenden Bremsvorgang ansteigen könnte. Die Steuereinrichtung 39 stellt fest, dass eine rasche Abbremsung des Antriebsmotors 5 zum Überschreiten des Grenzwertes T_{G} führen würde. Aus diesem Grund legt die Steuereinrichtung 39 einen vergleichsweise flachen Verlauf der Drehzahl n bzw. eine relativ moderate Verzögerung des Antriebsmotors 5 für den nachfolgenden Bremsvorgang fest. Und zwar bestimmt die Steuereinrichtung 39 einen solchen Verlauf der Drehzahl n für den Bremsvorgang vor, bei welchem der Maximalwert Tₘₐₓ₃ kleiner als der Grenzwert T_{G} ist. Zum Zeitpunkt t₁₁ beginnt der Bremsvorgang, in welchem der Antriebsmotor 5 bis zu einem Zeitpunkt t₁₂ vollständig abgebremst wird. Auch hier kann die Steuereinrichtung 39 eine Zeitdauer Δt₃ zwischen dem dritten Schleudergang und einem weiteren Schleudergang des Antriebsmotors 5 einstellen.

Also kann die Steuereinrichtung 39 die Temperatur T des Antriebsmotors 5 für den jeweiligen Bremsvorgang vorhersagen, noch bevor der Bremsvorgang tatsächlich eingeleitet wird. Bei dieser Vorhersage berücksichtigt die Steuereinrichtung 39 die Beladung der Wäschetrommel 3 bzw. das Gewicht der Wäschestücke 4, wie auch die momentane Drehzahl n des Antriebsmotors 5. Daraus kann die Steuereinrichtung 39 nämlich die mechanische Energie bzw. das Drehmoment des Antriebsmotors 5, aus der mechanischen Energie die elektrische Energie und aus der elektrischen Energie unter Berücksichtigung des Ohmschen Widerstands der Phasenstränge 7, 8, 9 die Temperatur T des Antriebsmotors 5 ermittelt.

Wie bereits ausgeführt, steuert die Steuereinrichtung 39 im Bremsvorgang des Antriebsmotors 5 die elektrischen Schalter 31, 34, 37 an. Zu Beginn eines jeden Bremsvorgangs kann die Steuereinrichtung 39 jedoch zunächst den Zwischenkreiskondensator 22 mit der vom Antriebsmotor 5 gelieferten Energie aufladen. In diesem Falle werden zunächst die elektrischen Schalter 30, 33, 36 angesteuert, während die Schalter 31, 34, 37 geöffnet bleiben. Ist der Zwischenkreiskondensator 22 aufgeladen, so werden die Schalter 30, 33, 36 geöffnet und die Schalter 31, 34, 37 - wie oben beschrieben - angesteuert.

Der Tastgrad der Ansteuerung der Schalter 31, 34, 37 und somit der Verlauf der Drehzahl n des Antriebsmotors 5 können auch während des jeweiligen Bremsvorgangs kontinuierlich geregelt werden, nämlich abhängig von der jeweils augenblicklichen Temperatur T des Antriebsmotors 5. Somit kann eine noch bedarfsgerechtere Variation der Temperatur T erreicht werden, es kann situationsabhängig dafür gesorgt werden, dass die Temperatur T den Grenzwert T_{G} nicht überschreitet. In einem Fall, dass die Temperatur T den Grenzwert T_{G} überschreiten soll, wird der Antriebsmotor 5 abgeschaltet; es wird dann darauf gewartet, dass die Temperatur T den Grenzwert T_{G} wieder unterschreitet. Dann wird der Antriebsmotor 5 wieder in Betrieb genommen.

Anstatt die vom Antriebsmotor 5 während des Bremsvorgangs gelieferte Energie an dem Ohmschen Widerstand der Phasensträngen 7, 8, 9 in Wärme umzuwandeln, kann ein separater Bremswiderstand in der Schaltungsanordnung 6 eingesetzt werden. Ein solcher Bremswiderstand kann dann parallel zum Zwischenkreiskondensator 22 bedarfsabhängig zugeschaltet werden, nämlich über einen elektrischen Schalter. Dann kann die vom Antriebsmotor 5 gelieferte Energie zunächst im Zwischenkreiskondensator 22 gespeichert und dann am Bremswiderstand in Wärme umgewandelt werden. Der elektrische Schalter, über welchen der Bremsstrom I_{B} auf den separaten Bremswiderstand geführt wird, wird dann gemäß dem oben beschriebenen Verfahren angesteuert, nämlich so dass die Temperatur T des Antriebsmotors 5 den Grenzwert T_{G} nicht überschreitet.

### Bezugszeichenliste

- 1: Waschmaschine
- 2: Antriebsvorrichtung
- 3: Wäschetrommel
- 4: Wäschestücke
- 5: Antriebsmotor
- 6: Schaltungsanordnung
- 7: Phasenstrang
- 8: Phasenstrang
- 9: Phasenstrang
- 10: erster Anschluss des Antriebsmotors
- 11: zweiter Anschluss des Antriebsmotors
- 12: dritter Anschluss des Antriebsmotors
- 13: Schaltungseingang
- 14: erster Eingangsanschluss
- 15: zweiter Eingangsanschluss
- 16: erster Ausgangsanschluss
- 17: zweiter Ausgangsanschluss
- 18: dritter Ausgangsanschluss
- 19: Netzteil
- 20: Ausgangsanschluss
- 21: Ausgangsanschluss
- 22: Zwischenkreiskondensator
- 23: Spannungsteiler
- 24: Ohmsche Widerstände
- 25: Knotenpunkt
- 26: Wechselrichter
- 27: Schaltungszweig
- 28: Schaltungszweig
- 29: Schaltungszweig
- 30: elektrischer Schalter
- 31: elektrischer Schalter
- 32: Knotenpunkt
- 33: elektrischer Schalter
- 34: elektrischer Schalter
- 35: Knotenpunkt
- 36: elektrischer Schalter
- 37: elektrischer Schalter
- 38: Knotenpunkt
- 39: Steuereinrichtung
- 40: Ohmscher Widerstand
- 41: Knotenpunkt
- 42: Knotenpunkt
- 43: Ohmscher Widerstand
- 44: Knotenpunkt
- 45: Ohmscher Widerstand

- U_{V}: Versorgungswechselspannung
- U_{S}: Spannung
- U_{Z}: Zwischenkreisgleichspannung
- U₁₂: Wechselspannung
- U₂₃: Wechselspannung
- U₁₃: Wechselspannung
- I₁, I₂, I₃: Strangströme
- I_{B}: Bremsstrom
- t: Zeit
- n: Drehzahl
- T: Temperatur
- T_{G}: Grenzwert
- T₁, T₁₀, T₂, T₂₀, T₃, Tₘₐₓ₁, Tₘₐₓ₂, Tₘₐₓ₃: Temperaturwerte
- n₁, n₂: Drehzahlwerte
- t₀ bis t₁₂: Zeitpunkte
- Δt₁, Δt₂, Δt₃: Zeitdauer
- ΔT₁, ΔT₂, ΔT₃: Temperaturdifferenzen

## Patentansprüche

1. Verfahren zum Steuern eines Bremsvorgangs eines Antriebsmotors (5), durch welchen eine Wäschetrommel (3) einer Waschmaschine (1) angetrieben wird, wobei zumindest zeitweise während des Bremsvorgangs ein aufgrund einer von dem Antriebsmotor (5) induzierten elektrischen Bremsspannung (U₁₂, U₂₃, U₁₃) zurück gespeister Bremsstrom (1_{B}) auf einen Ohmschen Widerstand (7, 8, 9) durch Schließen eines elektrischen Schalters (31, 34, 37) geführt wird, **dadurch gekennzeichnet, dass** eine Temperatur (T) des Antriebsmotors (5) ermittelt wird, ein Grenzwert (T_{G}) für die Temperatur (T) festgelegt wird und der elektrische Schalter (31, 34, 37) derart während des Bremsvorgangs angesteuert wird, dass die Temperatur (T) des Antriebsmotors (5) unterhalb des festgelegten Grenzwertes (T_{G}) verbleibt.

2. Verfahren nach Anspruch 1, **dadurch gekennzeichnet, dass** der Ohmsche Widerstand (7, 8, 9) durch einen Phasenstrang (7, 8, 9) eines Stators des Antriebsmotors (5) gebildet ist.

3. Verfahren nach einem der vorigen Ansprüche, **dadurch gekennzeichnet, dass** vor dem Einleiten des Bremsvorgangs die Temperatur (T) des Antriebsmotors (5) ermittelt wird und ein zeitlicher Verlauf einer Drehzahl (n) des Antriebsmotors (5) für den Bremsvorgang vor dem Einleiten des Bremsvorgangs abhängig von der Temperatur (T) vorbestimmt wird.

4. Verfahren nach einem der vorigen Ansprüche, **dadurch gekennzeichnet, dass** vor dem Einleiten des Bremsvorgangs die Temperatur (T) des Antriebsmotors (5), insbesondere ein Maximalwert (Tₘₐₓ₁, Tₘₐₓ₂, Tₘₐₓ₃) der Temperatur (T), für den Bremsvorgang geschätzt wird und der elektrische Schalter (31, 34, 37) abhängig von der geschätzten Temperatur (T) angesteuert wird, insbesondere ein zeitlicher Verlauf einer Drehzahl (n) des Antriebsmotors (5) für den Bremsvorgang vor dem Einleiten des Bremsvorgangs abhängig von der geschätzten Temperatur (T) vorbestimmt wird.

5. Verfahren nach einem der vorigen Ansprüche, **dadurch gekennzeichnet, dass** der elektrische Schalter (31, 34, 37) derart während des Bremsvorgangs angesteuert wird, dass unter Berücksichtigung des Grenzwertes (T_{G}) für die Temperatur (T) der Antriebsmotor (5) mit einer maximal möglichen Verzögerung abgebremst wird.

6. Verfahren nach einem der vorigen Ansprüche, **dadurch gekennzeichnet, dass** der Bremsvorgang zwischen zwei nacheinander folgenden Schleudergängen des Antriebsmotors (5) durchgeführt wird und eine Zeitdauer (Δt₁, Δt₂, Δt₃) zwischen den Schleudergängen in Abhängigkeit von der ermittelten Temperatur (T) des Antriebsmotors (5) eingestellt wird.

7. Verfahren nach einem der vorigen Ansprüche, **dadurch gekennzeichnet, dass** vor dem Einleiten des Bremsvorgangs die Temperatur (T) des Antriebsmotors (5) ermittelt wird und ein Zeitpunkt (t₄, t₈, t₁₁) des Einleitens des Bremsvorgangs abhängig von dieser Temperatur (T) festgelegt wird.

8. Verfahren nach einem der vorigen Ansprüche, **dadurch gekennzeichnet, dass** die Temperatur (T) des Antriebsmotors (5) mittels einer Steuereinrichtung (39), durch welche der elektrische Schalter (31, 34, 37) angesteuert wird, mithilfe eines in der Steuereinrichtung (39) abgelegten Kennfeldes und/oder einer in der Steuereinrichtung (39) abgelegten mathematischen Formel ermittelt wird.

9. Verfahren nach Anspruch 8, **dadurch gekennzeichnet, dass** die Temperatur (T) des Antriebsmotors (5) in Abhängigkeit von Messwerten für einen Strangstrom (I₁, I₂, I₃) des Antriebmotors (5) und/oder von Messwerten für eine Zwischenkreisgleichspannung (U_{Z}), mit welcher der Antriebsmotor (5) versorgt wird, und/oder von Messwerten für den Bremsstrom (I_{B}) berechnet wird.

10. Verfahren nach einem der vorigen Ansprüche, **dadurch gekennzeichnet, dass** der Antriebsmotor (5) ein mehrphasiger Antriebsmotor, insbesondere ein permanentmagneterregter Synchronmotor, ist.

11. Antriebsvorrichtung (2) für eine Wäschetrommel (3) einer Waschmaschine (1), mit:
- einem Antriebsmotor (5) zum Antreiben der Wäschetrommel (3) und
- einer Steuereinrichtung (39) zum Ansteuern des Antriebsmotors (5), die dazu ausgelegt ist, zumindest zeitweise während eines Bremsvorgangs des Antriebsmotors (5) einen aufgrund einer von dem Antriebsmotor (5) induzierten elektrischen Bremsspannung (U₁₂, U₂₃, U₁₃) zurück gespeisten Bremsstrom (I_{B}) auf einen Ohmschen Widerstand (7, 8, 9) durch Schließen eines elektrischen Schalters (31, 34, 37) der Antriebsvorrichtung (2) zu führen,
**dadurch gekennzeichnet, dass**
eine Temperatur (T) des Antriebsmotors (5) in der Antriebsvorrichtung (2) ermittelbar ist, ein Grenzwert (T_{G}) für die Temperatur (T) in der Steuereinrichtung (39) abgelegt ist und die Steuereinrichtung (39) dazu ausgelegt ist, den elektrischen Schalter (31, 34, 37) derart während des Bremsvorgangs anzusteuern, dass die Temperatur (T) des Antriebsmotors (5) unterhalb des festgelegten Grenzwertes (T_{G}) verbleibt.

12. Waschmaschine mit einer Wäschetrommel (3) und einer Antriebsvorrichtung (2) nach Anspruch 11

## Claims

1. Method for controlling a braking cycle of a drive motor (5), which drives a washing drum (3) in a washing machine (1), by which during the braking cycle an electrical braking current (I_{B}) which is fed back due to an electrical braking voltage (U₁₂, U₂₃, U₁₃) induced by the drive motor (5) is at least intermittently guided to an ohmic resistance (7, 8, 9) by closing an electrical switch (31, 34, 37), **characterised in that** a temperature (T) of the drive motor (5) is determined, a limiting value (T_{G}) is defined for the temperature (T) and the electrical switch (31, 34, 37) is actuated during the braking cycle in such a way that the temperature (T) of the drive motor (5) remains below the defined limiting value (T_{G}).

2. Method according to claim 1, **characterised in that** the ohmic resistance (7, 8, 9) is formed by a phase winding (7, 8, 9) of a stator of the drive motor (5).

3. Method according to one of the preceding claims, **characterised in that** before the braking cycle is initiated the temperature (T) of the drive motor (5) is determined and, before the braking cycle is initiated, a temporal course of a rotation speed (n) of the drive motor (5) is predetermined for the braking cycle as a function of the temperature (T).

4. Method according to one of the preceding claims, **characterised in that** before the braking cycle is initiated an estimate is made for the braking cycle of the temperature (T) of the drive motor (5), in particular a maximum value (Tₘₐₓ₁, Tₘₐₓ₂, Tₘₐₓ₃) of the temperature (T), and the electrical switch (31, 34, 37) is actuated as a function of the estimated temperature (T), in particular before the braking cycle is initiated a temporal course of a rotation speed (n) of the drive motor (5) is predetermined for the braking cycle as a function of the estimated temperature (T).

5. Method according to one of the preceding claims, **characterised in that** the electrical switch (31, 34, 37) is actuated during the braking cycle in such a way that the drive motor (5) is braked with a maximum possible deceleration taking into account the limiting value (T_{G}) for the temperature (T).

6. Method according to one of the preceding claims, **characterised in that** the braking cycle is carried out between two successive spin cycles of the drive motor (5) and a time interval (Δt₁, Δt₂, Δt₃) between the spin cycles is set as a function of the temperature (T) of the drive motor (5) which has been determined.

7. Method according to one of the preceding claims, **characterised in that** before the braking cycle is initiated, the temperature (T) of the drive motor (5) is determined and a time point (t₄, t₈, t₁₁) which depends on this temperature (T) is set for the initiation of the braking cycle.

8. Method according to one of the preceding claims, **characterised in that** the temperature (T) of the drive motor (5) is determined by means of a control device (39), by which the electrical switch (31, 34, 37) is actuated, using a characteristic stored in the control device (39) and/or a mathematical formula stored in the control device (39).

9. Method according to claim 8, **characterised in that** the temperature (T) of the drive motor (5) is calculated as a function of measured values for a phase current (I₁, I₂, I₃) in the drive motor (5) and/or of measured values for an intermediate circuit DC voltage (U_{Z}), with which the drive motor (5) is supplied, and/or of measured values for the braking current (I_{B}).

10. Method according to one of the preceding claims, **characterised in that** the drive motor (5) is a polyphase drive motor, in particular a permanent magnet excited synchronous motor.

11. Drive device (2) for a washing drum (3) in a washing machine (1), with
- a drive motor (5) for driving the washing drum (3) and
- a control device (39), for actuating the drive motor (5), which is arranged, during a braking cycle of the drive motor (5), to guide an electrical braking current (I_{B}), which is fed back due to an electrical braking voltage (U₁₂, U₂₃, U₁₃) induced by the drive motor (5), at least intermittently to an ohmic resistance (7, 8, 9), by closing an electrical switch (31, 34, 37) in the drive device (2),
**characterised in that**
a temperature (T) of the drive motor (5) can be determined in the drive device (2), a limiting value (T_{G}) for the temperature (T) is stored in the control device (39) and the control device (39) is arranged to actuate the electrical switch (31, 34, 37) in such a way during the braking cycle that the temperature (T) of the drive motor (5) remains below the defined limiting value (T_{G}).

12. Washing machine with a washing drum (3) and a drive device (2) according to claim 11.

## Revendications

1. Procédé de commande d'une opération de freinage d'un moteur d'entraînement (5) au moyen duquel un tambour à linge (3) d'un lave-linge (1) est entraîné, un courant de freinage (I_{B}) alimenté en retour en raison d'une tension électrique de freinage (U₁₂, U₂₃, U₁₃) induite par le moteur d'entraînement (5) étant guidé, au moins temporairement pendant l'opération de freinage, sur une résistance ohmique (7, 8, 9) par fermeture d'un commutateur électrique (31, 34, 37), **caractérisé en ce qu'**une température (T) du moteur d'entraînement (5) est déterminée, **en ce qu'**une valeur limite (T_{G}) est fixée pour la température (T) et **en ce que** le commutateur électrique (31, 34, 37) est commandé pendant l'opération de freinage de manière à ce que la température (T) du moteur d'entraînement (5) reste en dessous de la valeur limite (T_{G}) fixée.

2. Procédé selon la revendication 1, **caractérisé en ce que** la résistance ohmique (7, 8, 9) est formée par un conducteur de phase (7, 8, 9) d'un stator du moteur d'entraînement (5).

3. Procédé selon l'une quelconque des revendications précédentes, **caractérisé en ce qu'**avant l'introduction de l'opération de freinage, la température (T) du moteur d'entraînement (5) est déterminée et **en ce qu'**une allure temporelle d'une vitesse de rotation (n) du moteur d'entraînement (5) est prédéfinie, en fonction de la température (T), pour l'opération de freinage avant l'introduction de l'opération de freinage.

4. Procédé selon l'une quelconque des revendications précédentes, **caractérisé en ce qu'**avant l'introduction de l'opération de freinage, la température (T) du moteur d'entraînement (5), notamment une valeur maximale (Tₘₐₓ₁, Tₘₐₓ₂, Tₘₐₓ₃) de la température (T), est estimée pour l'opération de freinage, et **en ce que** le commutateur électrique (31, 34, 37) est commandé en fonction de la température (T) estimée, notamment **en ce qu'**une allure temporelle d'une vitesse de rotation (n) du moteur d'entraînement (5) est prédéfinie, en fonction de la température (T) estimée, pour l'opération de freinage avant l'introduction de l'opération de freinage.

5. Procédé selon l'une quelconque des revendications précédentes, **caractérisé en ce que** le commutateur électrique (31, 34, 37) est commandé pendant l'opération de freinage de manière à ce que le moteur d'entraînement (5), en tenant compte de la valeur limite (T_{G}) pour la température (T), soit freiné avec un retard maximal possible.

6. Procédé selon l'une quelconque des revendications précédentes, **caractérisé en ce que** l'opération de freinage est réalisée entre deux cycles d'essorage successifs du moteur d'entraînement (5), et **en ce qu'**une durée (Δₜ₁, Δt₂, Δₜ₃) entre les cycles d'essorage est réglée en fonction de la température (T) déterminée du moteur d'entraînement (5).

7. Procédé selon l'une quelconque des revendications précédentes, **caractérisé en ce qu'**avant l'introduction de l'opération de freinage, la température (T) du moteur d'entraînement (5) est déterminée, et **en ce qu'**un moment (t₄, t₈, t₁₁) de l'introduction de l'opération de freinage est fixé en fonction de cette température (T).

8. Procédé selon l'une quelconque des revendications précédentes, **caractérisé en ce que** la température (T) du moteur d'entraînement (5) est déterminée au moyen d'un dispositif de commande (39) au moyen duquel le commutateur électrique (31, 34, 37) est commandé, à l'aide d'un champ caractéristique mémorisé dans le dispositif de commande (39) et/ou d'une formule mathématique mémorisée dans le dispositif de commande (39).

9. Procédé selon la revendication 8, **caractérisé en ce que** la température (T) du moteur d'entraînement (5) est calculée en fonction de valeurs de mesure pour un conducteur de phase (I₁, I₂, I₃) du moteur d'entraînement (5) et/ou de valeurs de mesure pour une tension continue (U_{Z}) de circuit intermédiaire, avec laquelle le moteur d'entraînement (5) est alimenté, et/ou de valeurs de mesure pour le courant de freinage (I_{B}).

10. Procédé selon l'une quelconque des revendications précédentes, **caractérisé en ce que** le moteur d'entraînement (5) est un moteur d'entraînement polyphasé, notamment un moteur synchrone excité par aimant permanent.

11. Dispositif d'entraînement (2) pour un tambour à linge (3) d'un lave-linge (1), comprenant :
- un moteur d'entraînement (5) destiné à entraîner le tambour à linge (3), et
- un dispositif de commande (39) destiné à commander le moteur d'entraînement (5), lequel dispositif de commande est conçu pour guider, au moins temporairement pendant l'opération de freinage, un courant de freinage (I_{B}) alimenté en retour en raison d'une tension électrique de freinage (U₁₂, U₂₃, U₁₃) induite par le moteur d'entraînement (5) sur une résistance ohmique (7, 8, 9) par fermeture d'un commutateur électrique (31, 34, 37)
**caractérisé en ce**
**qu'**une température (T) du moteur d'entraînement (5) peut être déterminée dans le dispositif d'entraînement (2), **en ce qu'**une valeur limite (T_{G}) pour la température (T) est mémorisée dans le dispositif de commande (39), et **en ce que** le dispositif de commande (39) est conçu pour commander le commutateur électrique (31, 34, 37) pendant l'opération de freinage de manière à ce que la température (T) du moteur d'entraînement (5) reste en dessous de la valeur limite (T_{G}) fixée.

12. Lave-linge comprenant un tambour à linge (3) et un dispositif d'entraînement (2) selon la revendication 11.
